# EUROPÄISCHE PATENTSCHRIFT

(11) **EP 0 105 047 B1**
(45) Veröffentlichungstag und Bekanntmachung des Hinweises auf die Patenterteilung: **23.07.1986**
(21) Anmeldenummer: 83890140.3
(22) Anmeldetag: 31.08.1983
(51) Int. Cl.: E21D 9/10, E21C 35/22

(54) **Schrämkopf für Streckenvortriebsmaschinen**
Cutting drum for tunneling machines
Tête de coupe pour machine de traçages en veine

(30) Priorität: 03.09.1982 AT 3311/82
(43) Veröffentlichungstag der Anmeldung: 04.04.1984
(73) Patentinhaber: VOEST-ALPINE Aktiengesellschaft, A-1011 Wien (AT)
(72) Erfinder: Traumüller, Gottfried, A-8740 Zeltweg (AT); Maier, Wilfried, A-8740 Zeltweg (AT); Schöffmann, Franz, Dipl.-Ing., A-8704 Leoben (AT); Wrulich, Herwig, A-8740 Zeltweg (AT)
(74) Vertreter: Haffner, Thomas M., Dr.

## Beschreibung

Die Erfindung bezieht sich auf einen Schrämkopf für Streckenvortriebsmaschinen mit am Umfang desselben angeordneten Meißeln und Austrittsdüsen für den Austritt von Kühlwasser, welche über eine innerhalb des Schrämkopfes in Achsrichtung desselben verlaufende Zuführungsleitung, radiale Bohrungen, Leitungen zu einem sich in Achsrichtung des Schrämkopfes erstreckenden Hohlraum und über radiale in den Hohlraum mündende Bohrungen zu den Austrittsdüsen mit Wasser versorgbar sind. Die Austrittsdüsen für den Austritt von Kühlwasser können auch für das Versprühen von Wasser zum Zwecke des Niederschlagens von Staub verwendet werden und es sind eine Reihe von Ausbildungen bekannt geworden, bei welchen derartige Austrittsdüsen an den Meißelhalter angeschlossen sind. Die Wasserzufuhr kann bei diesen Ausbildungen durch mit den Meißeln zusammenwirkende Ventile gesperrt bzw. freigegeben werden und es sind auch andere Stauungen für die Zufuhr des Wassers möglich. In allen Fällen ist es erforderlich, den Schrämkopfgrundkörper mit entsprechenden Kanälen auszustatten, um die Wasserzufuhr zu den einzelnen Düsen zu ermöglichen. In der Regel ist hiefür eine axiale Wasserzuführung vorgesehen und aus der AT-B 359 453 ist eine Ausbildung bekannt geworden, bei welcher die Verteilung des Wassers zu den Düsen durch einen sich in Achsrichtung des Schrämkopfes erstreckenden, im wesentlichen zylindrischen Ringhohlraum erfolgt. Der Schrämkopfgrundkörper besteht zumeist aus einfachem ferritischem Baustahl und ist daher korrosionsanfällig. Darüberhinaus ist das in der Grube zu versprühende Wasser zumeist nicht sehr rein, so daß die Gefahr der Verschmutzung der im Schrämkopf verlaufenden Bohrungen und Kanäle relativ groß ist. Sobald die Verschmutzung ein Ausmaß erreicht hat, bei welchem Bohrungen verlegt werden, wurde der Schrämkopf für den gewünschten Einsatz unbrauchbar und es gestaltete sich die Reinigung bei den bekannten Ausführungen überaus aufwendig.

Aus der GB-A 1 264 632 ist bekanntgeworden, in in den Schrämscheiben einer Streckenbohrmaschine rohrförmige, an der Stirnfläche mündende Wasserzuführungskanäle anzuordnen, in welche Düsen einsteckbar und einschraubbar sind. Die Vortriebsrichtung derartiger Schrämwalzen ist im Gegensatz zu einem Schrämkopf so, daß die Mantelfläche und keinesfalls die Stirnfläche einer mechanischen Beanspruchung ausgesetzt ist.

Die Erfindung zielt nun darauf ab, einen Schrämkopf der eingangs genannten Art zu schaffen, bei welchem es in einfacher Weise möglich ist, die Hohlräume für die Wasserzufuhr zu den Düsen zu reinigen. Zur Lösung dieser Aufgabe besteht die Erfindung im wesentlichen darin, daß der innerhalb des Schrämkopfes verlaufende Hohlraum von in Achsrichtung des Schrämkopfes durchgehenden Kanälen gebildet ist, welche mit der axialen Wasserzuleitungsbohrung durch im wesentlichen radiale Bohrungen verbunden sind und in welche radiale Bohrungen zu den Austrittsdüsen münden, und daß die in Achsrichtung durchgehenden Kanäle an wenigstens einer Stirnfläche des Schrämkopfes in wenigstens eine mit diesen Kanälen fluchtende Bohrung münden, welche mit lösbaren Verschlußstücken abschließbar ist. Dadurch, daß die Kanäle für die Verteilung des Wassers zu den Düsen als in Achsrichtung des Schrämkopfes durchgehende Kanäle ausgebildet sind, welche in mit diesen Kanälen fluchtende Bohrungen münden, läßt sich nach Abnahme des oder der Verschlußstücke ein Putzstock einführen und auf diese Weise eine Reinigung erzielen.

In besonders einfacher Weise kann hiebei das Verschlußstück an der dem Schrämarm abgewendeten Stirnseite des Schrämkopfes von einer lösbar festgelegten Stirnscheibe des Schrämkopfes gebildet sein. Bei hohem Wasserzuführungsdruck wird jedoch bei einer solchen Ausbildung die Abdichtung der Kanäle aufwendig. Die Ausbildung wird daher für hohen Wasserzuführungsdruck in vorteilhafter Weise so getroffen, daß die in Achsrichtung durchgehenden Kanäle an wenigstens einer Stirnfläche des Schrämkopfes in wenigstens eine mit diesen Kanälen fluchtende Bohrung münden, welche mit für jede Bohrung gesonderten lösbaren Verschlußstücken abschließbar ist. Vorzugsweise sind hiebei an beiden Stirnflächen des Schrämkopfes mit den axialen Kanälen fluchtende Bohrungen vorgesehen, so daß Schmutzteilchen mit einem Putzstock über die gesamte Länge der Bohrungen durchgestoßen werden können und auf der jeweils gegenüberliegenden Stirnseite durch den Putzstock ausgetragen werden können.

Eine besonders gute Reinigung ergibt sich, wenn die Kanäle für die Verteilung des Wassers zu den radialen Austrittsdüsen als Bohrungen, welche über die gesamte axiale Länge des Schrämkopfes durchgehen, ausgebildet sind, da bei einer derartigen Ausbildung auf Grund des gleichbleibenden Innendurchmessers der Kanäle der Wandbereich der als Bohrungen ausgebildeten Kanäle zur Gänze geräumt werden kann.

Die Erfindung wird nachfolgend an Hand von in der Zeichnung dargestellten Ausführungsbeispielen näher erläutert. In dieser zeigen Fig. 1 einen Querschnitt durch einen Schrämkopf nach dem Stand der Technik, Fig. 2 einen analogen Schnitt durch eine erfindungsgemäße Ausbildung und Fig. 3 einen Schnitt analog der Fig. 1 durch eine abgewandelte Ausführungsform.

In Fig. 1 ist der Schrämkopf 1 aus miteinander verschweißten Scheiben 2 aufgebaut und drehbar an einem nicht dargestellten Schrämarm gelagert. Die letzte Stufe des Untersetzungsgetriebes ist strichliert mit 3 angedeutet. Die Lagerung des Schrämkopfes 1 an einem mit dem Schrämarm verbunden Träger 4 erfolgt über Wälzlager 5.

Die Wasserzufuhr erfolgt zunächst über Kanäle 6 im Träger 4 und mündet in einen Verteilerraum 7, über welchen sie über eine axiale Zuführungsleitung 8, welche entsprechend abgedichtet ist, und radiale Leitungen 9, in die sich in Achsrichtung des Schrämkopfes erstreckenden Verteilerhohlräume 10 geführt ist. Die Stirnscheibe 11 des Schrämkopfes 1 ist hiebei durch Schrauben mit dem Grundkörper des Schrämkopfes verbunden. Aus dem Ringraum 10 gelangt das Wasser über im wesentlichen radiale Bohrungen 13 zu den Austrittsdüsen, welche im Meißelhalter untergebracht sein können.

Bei der Ausbildung nach Fig. 2 sind nun anstelle des Ringraumes 10 wenigstens drei in Achsrichtung des Schrämkopfes durchgehende Bohrungen 14 vorgesehen, welche an beiden Seiten mit Verschlußstücken 15 abgeschlossen sind. Sofern es die Geometrie des Schrämkopfes erfordert, kann die Ausbildung, wie im oberen Teil der Fig. 2 dargestellt, auch so getroffen sein, daß die Bohrung 14 in zwei Bohrungen 16 unterteilt ist, welche über eine radiale Bohrung 17 miteinander verbunden sind. Auch bei einer derartigen Ausführung läßt sich nach Lösen der Verschlußstücke 15 noch eine Reinigung der Bohrungen 14 bzw. 16 erzielen. Die Wasserzuführung zu diesen Bohrungen 14 bzw. 16, von welchen wenigstens drei in Umfangsrichtung des Schrämkopfes 1 verteilt angeordnet sind, kann im wesentlichen analog wie bei der Ausbildung nach Fig. 1 erfolgen und ist nicht nochmals dargestellt.

Die einzelnen Scheiben 2 sind mit ihren Stirnflächen miteinander verschweißt, wobei jeweils eine Scheibe 2 eine sich in der durch den Pfeil 18 angedeuteten radialen Richtung erstreckende Ausnehmung aufweist, welche sich über einen Teilbereich a erstreckt. Dieser Teilbereich a ist größer als der Durchmesser b der Bohrungen 14 bzw. 16 und wird bei der Verbindung der einzelnen Scheiben 2 durch Abschmelzen einer Elektrode aufgefüllt. Die Bohrungen 14 bzw. 16 werden nun durch die Schweißnähte, welche mit 19 bezeichnet sind, hindurchgeführt, so daß sich eine glatte Innenfläche als Wand der Bohrung ergibt. Die Verschlußstücke 15 weisen ein Schraubgewinde 20 auf, welches in ein entsprechendes Innengewinde 21 an den Stirnseiten der Bohrungen 14 bzw. 16 eingeschraubt ist. Die im wesentlichen radialen Stichleitungen 13 zu den Austrittsdüsen, wie sie in Fig. 1 dargestellt sind, münden in diese Bohrungen 14 bzw. 16. Eine derartige Ausbildung ist auf Grund des geringeren, in radialer Richtung wirksam werdenden Druckes auch für die Zuführung von Druckwasser unter einem Druck von bis zu 300 bar zu den Austrittsdüsen geeignet, ohne daß die Gefahr einer mechanischen Überbeanspruchung der Schweißnähte 19 zu benachbarten Ringscheiben 2 besteht.

In Fig. 3 ist eine weitere Ausführung eines Schrämkopfes 1 dargestellt, welcher wiederum aus einzelnen Scheiben 2 zusammengesetzt ist. Die Wasserzufuhr erfolgt wiederum über eine in ihrem Endbereich dargestellte axiale Zuführungsleitung 8. Die radialen Leitungen zu den sich in Achsrichtung des Schrämkopfes erstreckenden Verteilerhohlräumen 10 sind wiederum mit 9 bezeichnet. Bei dieser Ausbildung sind jeweils Scheiben 2 mit diese Scheiben durchsetzenden Bohrungen 22 versehen, wobei die dem Schrämarm benachbarte Scheibe 2 wiederum ein Verschlußstück 15 trägt. Die stirnseitige Scheibe 23, in welcher die radiale Bohrung 9 verläuft, bildet das Verschlußstück an der anderen Seite der Kanäle 10 aus. Die Scheiben 2 sind unter Zwischenschaltung von Scheiben 24 miteinander verschweißt, wobei zur Begrenzung der Kanäle in radialer Richtung nach innen Wandteile 25 eingeschweißt sind, welche aus Gründen des leichteren Zusammenbaus in Umfangsrichtung des Schrämkopfes unterteilt ausgebildet sind. Die Bohrungen 22 der Scheiben 2 fluchten in der durch den Pfeil 26 angedeuteten axialen Richtung des Schrämkopfes und ermöglichen ebenso wie bei der Ausbildung nach Fig. 2 die Einführung eines Putzstockes zum Zwecke der Reinigung der Kanäle 10.

Die Stirnscheibe 23 ist über ein Dichtungselement 27 mit der benachbarten Scheibe 2 des Schrämkopfes lösbar verbunden, so daß nach Abnahme der vorderen Stirnscheibe und des hinteren Verschlußstückes 15 ebenso wie bei der durchgehenden Bohrung 14 in Fig. 2, die Ablagerungen an der jeweils der Einführungstelle des Putzstockes abgewendeten Seite durchgeschoben und ausgebracht werden können.

## Patentansprüche

1. Schrämkopf (1) für Streckenvortriebsmaschinen mit am Umfang desselben angeordneten Meißeln und Austrittsdüsen für den Austritt von Kühlwasser, welche über eine innerhalb des Schrämkopfes (1) in Achsrichtung desselben verlaufende Zuführungsleitung (8), radiale Bohrungen, Leitungen zu einem sich in Achsrichtung des Schrämkopfes erstreckenden Hohlraum (10) und über radiale in den Hohlraum (10) mündende Bohrungen (13) zu den Austrittsdüsen mit Wasser versorgbar sind, dadurch gekennzeichnet, daß der innerhalb des Schrämkopfes (1) verlaufende Hohlraum (10) von in Achsrichtung des Schrämkopfes (1) durchgehenden Kanälen (14, 16; 22) gebildet ist, welche mit der axialen Wasserzuleitungsbohrung (8) durch im wesentlichen radiale Bohrungen (9) verbunden sind und in welche radiale Bohrungen (13) zu den Austrittsdüsen münden, und daß die in Achsrichtung durchgehenden Kanäle (14, 16; 22) an wenigstens einer Stirnfläche des Schrämkopfes (1) in wenigstens eine mit diesen Kanälen fluchtende Bohrung münden, welche mit lösbaren Verschlußstücken (15) abschließbar ist. (Fig. 1; Fig 3)

2. Schrämkopf nach Anspruch 1, dadurch gekennzeichnet, daß das Verschlußstück (15) an der dem Schrämarm abgewendeten Stirnseite des Schrämkopfes (1) von einer lösbar festgelegten Stirnscheibe (23) des Schrämkopfes (1) gebildet ist. (Fig. 3)

3. Schrämkopf nach Anspruch 1 oder 2, dadurch gekennzeichnet, daß die in Achsrichtung durchgehenden Kanäle (14, 16; 22) in miteinander fluchtende Bohrungen an beiden Stirnflächen des Schrämkopfes (1) münden, welche ein Innengewinde aufweisen, in welches die lösbaren Verschlußstücke (15) einschraubbar sind. (Fig. 2; Fig. 3)

4. Schrämkopf nach einem der Ansprüche 1, 2 oder 3, dadurch gekennzeichnet, daß die in Achsrichtung durchgehenden Kanäle (14, 16; 22) über ihre gesamte axiale Länge als Bohrungen ausgebildet sind. (Fig. 2; Fig. 3)

## Claims

1. Cutting head (1) for tunneling machines, having bits and outlet nozzels for discharging cooling water arranged on its circumference, said nozzles being supplyable with water via an axially extending supply bore (8) within the cutting head (1), radial bores, passages leading to a cavity (10) extending in axial direction of the cutting head, and radial bores (13) communicating with said cavity (10) to said outlet nozzles, characterised in that the cavity (10) extending within the cutting head (1) is formed by through channels (14, 16; 22) extending in axial direction of the cutting head (1) which are connected with the axially extending water supply bore (8) via substantially radial bores (9) and to which are connected radial bores (13) leading to the outlet nozzles, and that the axially extending through channels (14,16; 22) on at least one face of the cutting head (1) open into at least one bore aligned with these channels, said bore being sealable by detachable closure members (15; Fig. 1; Fig. 3).

2. Cutting head as claimed in claim 1, characterised in that the closure member (15) at the face of the cutting head (1) facing away from the cutter boom is formed by a detachably mounted face plate (23) of the cutting head (1; Fig. 3).

3. Cutting head as claimed in claim 1 or 2, characterised in that the axially extending through channels (14, 16; 22) open into bores in both faces of the cutting head (1), being aligned with each other and having an internal thread into which the detachable closure members (15) may be screwed (Fig. 2; Fig. 3).

4. Cutting head as claimed in any one of claims 1, 2 or 3, characterised in that the axially extending through channels (14, 16; 22) over their entire axial length are formed as bores (Fig. 2; Fig. 3).

## Revendications

1.- Tête de havage (1) pour machine à creuser des galeries, comprenant des pics disposés à sa périphérie et des buses de sortie pour la sortie de l'eau de refroidissement, qui peuvent être alimentées en eau par l'intermédiaire d'une conduite d'alimentation (8) s'étendant intérieurement à la tête de havage (1) et dans la direction axiale de celle-ci, par des perçages radiaux, des conduites débouchant dans une cavité (10) s'étendant dans la direction axiale de la tête de havage (1) et par des perçages radiaux débouchant dans la cavité (10) vers les buses de sortie, caractérisée en ce que la cavité (10) intérieure à la tête de havage (1) est formée par des canaux (14, 16; 22) traversant axialement la tête de havage (1) qui sont reliés au perçage axial (8) d'acheminement de l'eau par des perçages (9) sensiblement radiaux et dans lesquels débouchent des alésages radiaux (13) menant aux buses de sortie, et en ce que les canaux (14, 16; 22) traversant dans la direction axiale débouchent, à au moins une surface frontale de la tête de havage (1), dans au moins un perçage aligné sur ces canaux, qui peut être bouché par des obturateurs amovibles (15) (Fig. 1, Fig. 3).

2.- Tête de havage selon la revendication 1, caractérisée en ce que l'obturateur (15) prévu du côté frontal de la tête de havage (1) qui est à l'opposé du bras de havage est formé par un disque frontal (23) de la tete de havage (1) qui est fixée de façon amovible (Fig. 3). '

3.- Tête de havage selon la revendication 1 ou 2, caractérisée en ce que les canaux (14, 16; 22) traversants dans la direction axiale débouchent dans des perçages alignés entre eux aux deux faces frontales de la tête de havage (1), qui présentent un filetage intérieur dans lequel on peut visser les obturateurs amovibles (15) (Fig. 2; Fig. 3).

4.- Tête de havage selon l'une des revendications 1, 2 et 3, caractérisée en ce que les canaux (14, 16; 22) traversants dans la direction axiale sont réalisés sous la forme de perçages sur toute leur longueur axiale (Fig. 2, Fig. 3).
